# EUROPÄISCHE PATENTSCHRIFT

(11) **EP 0 328 745 B1**
(45) Veröffentlichungstag und Bekanntmachung des Hinweises auf die Patenterteilung: **06.05.1992**
(21) Anmeldenummer: 88118905.4
(22) Anmeldetag: 12.11.1988
(51) Int. Cl.: F04C 2/10

(54) **Innenzahnradmaschine**
Internal gear machine
Machine à engrenages internes

(30) Priorität: 19.02.1988 DE 3805186
(43) Veröffentlichungstag der Anmeldung: 23.08.1989
(73) Patentinhaber: Otto Eckerle GmbH & Co.KG, D-7502 Malsch (DE)
(72) Erfinder: Pippes, Reinhard, Ing.-Grad., D-7518 Bretten-Spranntal (DE)
(74) Vertreter: LOUIS, PÖHLAU, LOHRENTZ & SEGETH

(56) Entgegenhaltungen:
- DE-B- 1 245 738
- DE-C- 296 588
- GB-A- 1 547 944
- US-A- 2 601 003

## Beschreibung

Die Erfindung betrifft eine Innenzahnradmaschine, insbesondere eine Innenzahnradpumpe, mit den Merkmalen gemäß dem Oberbegriff des Patentanspruches 1.

Beim Pumpvorgang einer Innenzahnradpumpe wird die im Druckraum befindliche Flüssigkeit durch den zunehmenden Zahneingriff zwischen Ritzel und Hohlrad aus den Zahnlücken der beiden Räder verdrängt und dadurch zum Auslaß gefördert. Durch diesen Verdrängungsvorgang wird die Flüssigkeit gezwungen, an den in die Zahnlücken eintretenden Zähnen vorbei axial und radial abzufließen. Der hierfür zur Verfügung stehende Spalt zwischen den Zähnen ist jedoch schon zu Beginn des Zahneingriffes verhältnismässig klein, so daß schon weit vor der Flankenberührung ein verhältnismässig grosser Strömungswiderstand besteht, der noch weiter steigt, wenn dieser Spalt mit weiter zunehmendem Zahneingriff sich weiter verkleinert und letztlich auf den Wert Null abnimmt. Dieser hohe Strömungswiderstand äußert sich als Verlustleistung.

Es sind Zahnradmaschinen bekannt, bei denen diese Verlustleistung dadurch verringert ist, daß das Hohlrad radiale Durchbrüche aufweist, die den Außenumfang des Hohlrades mit dessen Innenseite im Bereich der Zahnlücken verbinden und durch die hindurch das Fördermedium zum Auslaß gefördert wird. Denn aufgrund der Durchbrüche kann das Fördermedium, wenn die Spalte zwischen den Zähnen kleiner werden, die Zahnlücke auch in Richtung der Durchbrüche verlassen, so daß vor allem kurz vor dem vollen Zahneingriff keine Quetschflüssigkeit entstehen kann. Eine weitere Verbesserung in dieser Richtung ergibt sich bei einer bekannten Zahnradmaschine der eingangs angegebenen Art (US-PS 17 39 139), bei der zusätzlich zu den Durchbrüchen, die den Außenumfang des Hohlrades mit dessen Zahnlücken verbinden, weitere Durchbrüche vorgesehen sind, die vom Außenumfang des Hohlrades durch dessen Zähne hindurch zum Zahnkopf führen und genau dort münden. Denn hierdurch wird auch zwischen den Zahnköpfen des Hohlrades und den Zahnlücken des Ritzels vorhandene Quetschflüssigkeit in der gleichen Weise zum Druckraum abgefördert. Bei dieser bekannten Zahnradmaschine können aber die Durchbrüche nur verhältnismässig klein ausgebildet werden und weisen deshalb einen engen Strömungsquerschnitt auf, weil andernfalls die Festigkeit des Hohlrades durch die zwangsläufig in enger Folge aneinander anschließenden Durchbrüche zu sehr beeinträchtigt werden würde. Aus diesem Grund bilden vor allem die in den Zahnköpfen des Hohlrades mündenden Durchbrüche selbst nach wie vor sehr enge Strömungskanäle, die der zu verdrängenden Flüssigkeit einen nicht unbeträchtlichen Strömungswiderstand entgegensetzen. Die Verringerung des Leistungsverlustes durch den hohen Strömungswiderstand des verdrängten Fördermediums hält sich daher bei dieser bekannten Zahnradmaschine in engen Grenzen.

Es ist weiterhin von einer Außenzahnradpumpe bereits bekannt, zur Abführung von Quetschflüssigkeit radiale Durchbrüche in einem der beiden miteinander kämmenden, außenverzahnten Zahnräder vorzusehen, die so in die Zahnflanke hineinversetzt sind, daß sie sowohl den Kopfkreis als auch den Fußkreis der Zähne anschneiden und damit den Zahnkopfbereich und den Zahnfußbereich mit der Achslagerbohrung des Zahnrades verbinden (DE-OS 18 02 984). Hierdurch wird zwar Quetschflüssigkeit und die damit verbundene verlusterzeugende Drucksteigerung am Ende des Eingriffsvorganges vermieden, jedoch stellt der zur Lagerbohrung des Zahnrades hin abgeförderte Teil des Fördermediums einen nicht unbeträchtlichen Verlust an Fördervolumen dar.

Schließlich ist auch eine Zahnradmaschine mit einer Außenverzahnung bekannt, bei der Entlastungskanäle in den nichttragenden Zahnflanken schräg vom Zahnkopf zum Zahnfuß verlaufen (GB-A 15 47 944). Die Entlastungskanäle stehen mit Axialkanälen in den Zahnrädern in Verbindung, welche zum Einlaß bzw. Auslaß der Zahnradmaschine führen. Die Ausbildung solcher Axialkanäle in den Zahnrädern und deren Verbindung mit den einzelnen Entlastungskanälen ist verhältnismässig aufwendig. Hinzu kommt, daß aufgrund der konvexen Balligkeit der Zähne von außenverzahnten Zahnrädern zwar gewährleistet ist, daß bei einem gegebenen Querschnitt jedes Entlastungskanals am Zahnkopf dieser Querschnitt in der Zahnflanke zunimmt und daher eine wirksame Entlastung vorliegt, dies jedoch bei der notwendig konkaven Balligkeit der Zähne von innenverzahnten Zahnrädern, d.h. bei einem Hohlrad einer Innenzahnradmaschine, gerade umgekehrt ist. Dort verringert sich ein am Zahnkopf noch ausreichender Querschnitt des Entlastungskanals in der Zahnflanke so weitgehend, daß eine beträchtliche Drosselwirkung auftreten kann und daher ein Entlastungseffekt nicht erreicht wird. Sieht man andererseits im Mittenbereich der Zahnflanke einen ausreichenden Kanalquerschnitt vor, so führt dies zu einer so erheblichen Kanaltiefe am Zahnkopf, daß daraus eine nicht vertretbare Schwächung und möglicherweise sogar eine örtliche Wegnahme des Zahnkopfes resultiert. Für Innenzahnradmaschinen ist daher die Ausbildung und Anordnung der Entlastungskanäle gemäß dieser bekannten Zahnradmaschine mit Außenverzahnung nicht geeignet.

Der Erfindung liegt daher die Aufgabe zugrund, eine Innenzahnradmaschine der angegebenen Art zu schaffen, die ohne eine ins Gewicht fallende Festigkeitsverminderung des Hohlrades eine weitere Verringerung der durch die geschilderte Spaltströmung entstehenden Verluste ermöglicht.

Erfindungsgemäß wird dies erreicht durch die Ausgestaltung gemäß dem Kennzeichen des Patentanspruches 1.

Nach der Erfindung kommen somit getrennt durch die Zähne des Hohlrades hindurch zu dem Zahnkopf verlaufende Durchbrüche in Wegfall, jedoch werden die in den Zahnlücken mündenden verbleibenden Durchbrüche so in die nichttragende Zahnflanke hineinversetzt, daß sie eine Verbindung zwischen Zahnkopf und Zahnfuß herstellen. Durch die Verringerung der Anzahl der Durchbrüche auf die Hälfte können diese im Querschnitt vergrössert werden, ohne die Festigkeit des Hohlrades zu beeinträchtigen. Zugleich kann auch das zwischen den Zahnköpfen des Hohlrades und den Zahnfüssen des Ritzels befindliche Medium mit geringerem Strömungswiderstand in den Bereich der nichttragenden Zahnflanke und dort zum Durchbruch gelangen. Da der Durchbruch durch das Hohlrad hindurch zum Auslaß führt, entsteht keinerlei Verlust an Fördervolumen.

Nach einer vorteilhaften Weiterbildung des Erfindungsgedankens ist vorgesehen, daß über die Höhe des zahnkopfseitigen Randes jedes Durchbruches der Zahnkopf gegenüber seiner den Kopfkreisdurchmesser bestimmenden Umfangsfläche zurückgenommen ist. Durch dieses örtliche Zurücknehmen des Zahnkopfes wird einerseits der Zuströmraum für die Flüssigkeit zu dem Durchbruch vergrössert. Dies ist insbesondere gegeben, wenn die Zurücknahme des Zahnkopfes in dem genannten Bereich sich über die ganze Zahnbreite erstreckt, weil hierdurch auch für die axial von dem Durchbruch entfernt befindliche Flüssigkeit ein grösserer Strömungsquerschnitt zur Heranförderung an den Durchbruch zur Verfügung steht. Darüber hinaus verhindert die Zurücknahme des Zahnkopfes in dem Teil, in welchem der Durchbruch die zahnkopfseitige Umfangsfläche der Zähne anschneidet, daß die so entstehende Kante den Schmierfilm der Zahnköpfe am Füllstück beseitigt oder gar eine Fräswirkung am Füllstück entfaltet. In beiden Fällen würde alsbald eine nachhaltige Funktionsstörung der Innenzahnradmaschine eintreten.

Die Zurücknahme des Zahnkopfes in dem genannten Teil des Durchbruches kann entweder als eine ebene Anfasung oder in Gestalt einer konkaven Auskehlung vorgenommen werden, mit Vorteil jedoch auch in Form einer Kombination von beidem. In letzterem Fall ist es zweckmässig, die Anfasung über einen von der Umfangsfläche des Zahnes ausgehenden Teil der Höhe des zahnkopfseitigen Durchbruchrandes vorzusehen und die Auskehlung unmittelbar daran anschließen zu lassen. Hierdurch wird im Bereich der Anfasung und im Übergang zwischen dieser und der ebenen Umfangsfläche des Zahnkopfes die Schmierfilmbildung am Füllstück gefördert, während die daran anschließende Auskehlung den Strömungsquerschnitt für diejenige Flüssigkeitsmenge bildet, die sich an den Zahnenden befindet und zum Durchbruch gefördert werden muß.

Obwohl daran gedacht werden kann, in jeder Zahnlücke zwei axial nebeneinander liegende Durchbrüche vorzusehen, ist ein einziger Durchbruch je Zahnlücke mit entsprechend grösserem Querschnitt günstiger. Die Durchbrüche können als einfache Bohrungen, d. h. mit kreisförmiger Querschnittsberandung, ausgebildet sein. Von Vorteil ist jedoch eine Querschnittsgestaltung der Durchbrüche, gemäß der zumindest auf der in die Zahnflanke eindringenden Seite des Durchbruches dessen Querschnitt gerade und parallel zur Flankenlinie des entsprechenden Zahnes begrenzt ist. Denn hierdurch entsteht als Schnittrand mit der Zahnflanke im Bereich des Zahnkopfes ebenfalls eine gerade Verschneidungslinie, die parallel zur Zahnrichtung (Flankenlinie) verläuft. Hierdurch kann einerseits die Höhe der vorstehend geschilderten Kopfrücknahme minimal gehalten werden, andererseits ist der Strömungsquerschnitt des Durchbruches gerade in dem Bereich der Zahnflanke grösser. Auch wird hierdurch der Strömungsweg zwischen den Zahnenden und dem Durchbruch verkürzt.

Im Fall der Ausbildung der Durchbrüche mit dem soeben geschilderten, zumindest einseitig geradlinig begrenzten Querschnitt ist es allerdings schwierig, derartige Durchbrüche durch spanabhebende Bohrarbeit an einem bereits verzahnten Hohlrad herzustellen. Nach einer vorteilhaften Weiterbildung schlägt die Erfindung deshalb hierzu vor, das Hohlrad aus zwei getrennten Teilen aufzubauen, deren Trenn- bzw. Verbindungsebene im Bereich der Durchbrüche liegt. Zweckmässigerweise ist das Hohlrad genau in der Symmetrieebene geteilt. Durch diese Maßnahme ergibt sich die Möglichkeit, die beiden Hohlradteile durch Sintern oder durch Fließpressen herzustellen, wobei die die Durchbrüche bildenden Teile direkt angeformt sein können. Aber auch bei spanabhebender Herstellung der die Durchbrüche bildenden Ausnehmungen ergibt die Trennung einen Vorteil, weil die Seitenflächen des Hohlrades viel leichter zugänglich sind.

Ausführungsbeispiele der Erfindung sind nachfolgend anhand der beiliegenden Zeichnungen naher erläutert. In den Zeichnungen zeigen:
- Fig. 1: einen Querschnitt durch eine erfindungsgemässe Innenzahnradpumpe, in welchem die das Hohlrad umgebenden Gehäuseteile nur angedeutet sind;
- Fig. 2: einen der Fig. 1 entsprechenden Teilquerschnitt in vergrössertem Maßstab, der den Zahneingriff zwischen Ritzel und Hohlrad im Druckraum zeigt;
- Fig. 3: einen Schnitt längs der Linie III-III in Fig. 2;
- Fig. 4: einen Axialschnitt durch eine in der Mittelebene geteilte Ausführungsform eines Hohlrades;
- Fig. 5: eine perspektivische Darstellung eines Zahnes des in Fig. 4 gezeigten Hohlrades, und
- Fig. 6: eine vergrösserte Darstellung der Zahnlücke zwischen zwei Zähnen, aus der Lage und Richtung des dazwischen befindlichen Durchbruches hervorgehen.

Gemäß Fig. 1 kämmt ein innenverzahntes Hohlrad mit einem außenverzahnten Ritzel 2. Durch ein Füllstück 3 ist der Druckraum 4 von dem Saugraum 5 der Innenzahnradpumpe getrennt. Das Füllstück 3 stützt sich auf einem drehbar gelagerten Füllstückstift 6 ab. Das Hohlrad 1 ist unmittelbar in einem topfförmigen Gehäuse 7 gelagert und weist radiale Durchbrüche 8 auf, durch die hindurch das Fördermedium aus dem Druckraum 4 zu dem nicht gezeigten Auslaß strömen kann. Das Topfgehäuse 7 ist durch einen Lagerdeckel 9 verschlossen. Mit Ausnahme der besonderen Form und Anordnung der Durchbrüche 8 sind Aufbau und Wirkungsweise der in Fig. 1 gezeigten Innenzahnradpumpe bekannt und bedürfen an dieser Stelle keiner näheren Erläuterung.

Gemäß Fig. 3 sind je Zahnlücke zwei nebeneinander angeordnete Durchbrüche 8 vorhanden. Aus der Darstellung gemäß Fig. 2 ist erkennbar, daß im Bereich des Druckraumes 4 die Zähne 12 des Ritzels 2 in zunehmendem Maße in die Zahnlücken 13 zwischen den Zähnen 11 eintreten und auf diese Weise die in den Zahnlücken 13 befindliche Flüssigkeit daraus verdrängen. Die Durchbrüche 8 sind asymmetrisch zu der radialen Mittelebene der Zahnlücken 13 angeordnet derart, daß sie die in Drehrichtung der Zahnräder 1, 2 rückwärtige, d.h. nichttragende Zahnflanke 14 der Zähne 11 des Hohlrades 1 durchsetzen. Der Durchmesser der Durchbrüche 8 ist in dem in Fig. 2 dargestellten Ausführungsbeispiel dabei so gewählt, daß diese den Zahnfuß sowohl der tragenden als auch der nichttragenden Flanke der Zähne 11 und den Zahnkopf im Bereich der nichttragenden Flanke 14 erfassen. Der Teil des Zahnkopfes 15, der von dem Rand des Durchbruches 8 durchsetzt ist, ist in einer sich besonders deutlich aus Fig. 5 ergebenden Weise zurückgenommen. Demnach schließt sich zu beiden Seiten der inneren Umfangsfläche 15 des Zahnkopfes je eine über die ganze Zahnbreite verlaufende Anfasung 16 an, auf die wiederum eine in ihrer Höhe grösser als die Anfasung 16 gewählte Auskehlung 17 folgt, die ebenfalls sich über die ganze Zahnbreite erstreckt. Im Verlauf des Eintretens der Zähne 12 in die Zahnlücken 13 des Hohlrades 1 kann somit die aus den Zahnlücken 13 verdrängte Flüssigkeit in die Durchbrüche 8 geschoben werden. Dabei dienen im letzten Stadium des Eingriffes, in welchem der zahnfußseitige Raum zwischen den Zähnen 12 des Ritzels durch den Kopf der Zähne 11 des Hohlrades weitgehend abgeschlossen ist (s. Fig. 2) die Anfasung 16, vor allem aber die Auskehlung 17 als Strömungsquerschnitt für die seitlich außerhalb der Durchbrüche vorhandenen Flüssigkeitsmengen in Richtung auf die Durchbrüche 8, wie dies einleitend geschildert ist.

Während bei der Ausführungsform gemäß den Fig. 2 und 3 die Durchbrüche 8 als einfache Bohrungen gestaltet sind, unterscheidet sich die Ausführungsform gemäß den Fig. 4 und 5 davon durch eine andere Querschnittsform der Durchbrüche 8′. Wie sich aus Fig. 4 ergibt, verjüngen sich die Durchbrüche 8′ in ihrem Querschnitt von innen nach außen und weisen vor allem im Bereich der nichttragenden Zahnflanke 14 eine geradlinige Begrenzung ihres Querschnittes auf, die parallel zur Flankenlinie der Zähne verläuft. Hierdurch ergibt sich eine entsprechend geradlinige Verschneidungslinie 18 mit dem Zahnkopf, die mit der am Übergang zwischen der Anfasung 16 und der Auskehlung 17 gebildeten Kante fluchtet. Bei der Ausführung nach den Fig. 4 und 5 ist das Hohlrad 1′ in seiner Mittelebene, die zugleich die Symmetrieebene der Durchbrüche 8′ ist, geteilt, um hierdurch die geschilderte Form der Durchbrüche 8′ leichter herstellen zu können, wie dies eingangs erläutert ist. Die beiden Hälften des Hohlrades 1′ sind durch nur angedeutete Mittel, z.B. durch eine an mehreren Umfangsstellen vorgenommene Verschraubung 19 durch die Zähne hindurch miteinander verbunden.

Im Rahmen der Erfindung können Abweichungen von den vorstehend geschilderten Ausführungsbeispielen vorgenommen werden. So ist beispielsweise eine symmetrische Anordnung der Durchbrüche bezüglich der Mittelebene des Hohlrades zwar von Vorteil, jedoch nicht zwingend. Auch ist eine doppelte Anfasung der Zahnköpfe des Hohlrades nicht unbedingt erforderlich, da es zur besseren Schmierfilmbildung am Füllstück ausreicht, nur die nichttragende Flanke mit einer Anfasung zu versehen. Weiterhin versteht sich, daß die Erfindung nicht auf die in Fig. 1 dargestellte Ausführung einer Innenzahnradpumpe mit geteiltem Füllstück und unmittelbarer Lagerung des Hohlrades im Gehäuse beschränkt ist, sondern auch auf davon abweichende Konstruktionen angewendet werden kann.

Aus Fig. 1 ist erkennbar, daß die Durchbrüche 8 mit ihrer Längsachse nicht radial zum Mittelpunkt des Hohlrades 1 ausgerichtet sind, sondern zu dem entsprechenden Radius unter einem spitzen Winkel geneigt verlaufen. Die Mündung der Durchbrüche 8 auf der Umfangsfläche des Hohlrades 1 ist dabei entgegen der Drehrichtung des Hohlrades 1 gegenüber der Mündung auf der Zahnseite versetzt. Der Grund für diese Lage der Durchbrüche 8 besteht in der dadurch gebotenen Möglichkeit, den Durchmesser der Durchbrüche grösser und damit den Strömungswiderstand kleiner zu halten. Die Fig. 6, die diese Verhältnisse in vergrössertem Maßstab deutlicher darstellt, zeigt das Durchmesserverhältnis in Bezug auf einen gestrichelt eingezeichneten Durchbruch, dessen Längsachse exakt radial zum Mittelpunkt des Hohlrades 1 verläuft.

## Patentansprüche

1. Innenzahnradmaschine, insbesondere Innenzahnradpumpe, mit einem innenverzahnten Hohlrad (1, 1'), einem damit in Eingriff stehenden außenverzahnten Ritzel (2) und einem zwischen Hohlrad und Ritzel angeordneten Füllstück (3), wobei das Hohlrad weitgehend radiale zu einem Auslaß führende Durchbrüche (8, 8') aufweist, die den Außenumfang des Hohlrades mit dessen Innenseite im Bereich der Zahnlücken (13) und der Zahnköpfe verbinden,
dadurch gekennzeichnet,
daß die in den Zahnlücken (13) mündenden Durchbrüche (8, 8') jeweils soweit in die die Zahnlücke auf einer Seite begrenzende, nichttragende Zahnflanke (14) hineinversetzt sind, daß sie zugleich eine Verbindung zwischen deren Zahnfuß und dem Zahnkopf herstellen.

2. Innenzahnradmaschine nach Anspruch 1,
dadurch gekennzeichnet, daß über die Höhe des zahnkopfseitigen Randes jedes Durchbruches (8, 8') der Zahnkopf gegenüber seiner den Kopfkreisdurchmesser bestimmenden Umfangsfläche (15) zurückgenommen ist.

3. Innenzahnradmaschine nach Anspruch 2,
dadurch gekennzeichnet, daß der Zahnkopf über die ganze Zahnbreite in Gestalt einer Anfasung (16) zurückgenommen ist.

4. Innenzahnradmaschine nach Anspruch 2 oder 3,
dadurch gekennzeichnet, daß der Zahnkopf über die Zahnbreite in Gestalt einer Auskehlung (17) zurückgenommen ist.

5. Innenzahnradmaschine nach den Ansprüchen 3 und 4,
dadurch gekennzeichnet, daß die Anfasung (16) sich über einen von der Umfangsfläche (15) des Zahnes (11) ausgehenden Teil der Höhe des zahnkopfseitigen Randes des Durchbruches (8, 8') erstreckt und sich die Auskehlung (17) daran anschließt.

6. Innenzahnradmaschine nach einem der Ansprüche 1 bis 5,
dadurch gekennzeichnet, daß der Querschnitt des Durchbruches (8') zumindest auf seiner in die Zahnflanke (14) eindringenden Seite geradlinig begrenzt ist und die gerade Seite parallel zur Flankenlinie verläuft.

7. Innenzahnradmaschine nach einem der Ansprüche 3 bis 6,
dadurch gekennzeichnet, daß der zahnkopfseitige geradlinige Rand (18) des Durchbruches (8') mit der Kante der Anfasung (16) bzw. der Auskehlung (17) fluchtet.

8. Innenzahnradmaschine nach einem der Ansprüche 1 bis 7,
dadurch gekennzeichnet, daß das Hohlrad (1') aus zwei gesonderten Teilen aufgebaut ist, deren Trennebene im Bereich der Durchbrüche (8') liegt.

9. Innenzahnradmaschine nach einem der Ansprüche 1 bis 8,
dadurch gekennzeichnet, daß die Achse der Durchbrüche (8, 8') in Bezug auf den zugeordneten Radiusstrahl des Hohlrades (1) unter einem spitzen Winkel geneigt verläuft.

## Claims

1. An internal-gear machine, in particular an internal-gear pump, comprising an internally toothed annular gear (1, 1'), an externally toothed pinion (2) meshing therewith, and a filling member (3) arranged between the annular gear and the pinion, wherein the annular gear has substantially radial openings (8, 8') therethrough, which lead to an outlet and which communicate the external periphery of the annular gear with the inside thereof in the region of the tooth gaps (13) and the tooth tips, characterised in that the openings (8, 8') which open into the tooth gaps (13) are each set into the non-load-bearing tooth flank (14) which defines the tooth gap on one side, to such an extent that at the same time the openings produce a communication between its tooth base and the tooth tip.

2. An internal-gear machine according to claim 1 characterised in that over the height of the edge of each opening (8, 8'), which edge is towards the tooth tip, the tooth tip is set back relative to its peripheral surface (15) which defines the crown circle diameter.

3. An internal-gear machine according to claim 2 characterised in that the tooth tip is set back over the entire tooth width in the form of a chamfer (16).

4. An internal-gear machine according to claim 2 or claim 3 characterised in that the tooth tip is set back over the tooth width in the form of a flute (17).

5. An internal-gear machine according to claims 3 and 4 characterised in that the chamfer (16) extends over a part, which starts from the peripheral surface (15) of the tooth (11), of the height of the edge of the opening (8, 8'), which edge is towards the tooth tip, and the flute (17) adjoins it.

6. An internal-gear machine according to one of claims 1 to 5 characterised in that the cross-section of the opening (8') is linearly delimited at least on its side which penetrates into the tooth flank (14) and the straight side extends parallel to the line of the flank.

7. An internal-gear machine according to one of claims 3 to 6 characterised in that the rectilinear edge (18) of the opening (8'), at the side towards the tooth tip, aligns with the edge of the chamfer (16) or the flute (17).

8. An internal-gear machine according to one of claims 1 to 7 characterised in that the annular gear (1') is made up of two separate portions, the plane of separation of which is disposed in the region of the openings (8').

9. An internal-gear machine according to one of claims 1 to 8 characterised in that the axis of the openings (8, 8') extends inclinedly at an acute angle with respect to the associated radius line of the annular gear (1).

## Revendications

1. Machine à engrenage interne, en particulier pompe à engrenage interne, comportant une couronne à denture interne (1, 1'), un pignon à denture externe (2) en prise avec la couronne, et une fourrure (3) agencée entre couronne et pignon, la couronne présentant des perçages (8, 8') qui conduisent largement radialement vers une sortie et qui relient la périphérie externe de la couronne a son côté interne dans la zone des creux de dent (13) et des sommets de dent, caractérisée en ce que les perçages (8, 8') qui débouchent dans les creux de dent (13) sont chaque fois décalés dans les flancs de dent (14) non porteurs qui délimitent les creux de dent d'un côté, au point qu'ils réalisent en même temps une liaison entre le pied de dent et le sommet de dent.

2. Machine à engrenage interne suivant la revendication 1, caractérisée en ce que, sur la hauteur du bord, du côté du sommet de dent, de chaque perçage (8, 8'), le sommet de dent est diminué par rapport à sa surface périphérique (15) qui détermine le diamètre du cercle de sommet.

3. Machine à engrenage interne suivant la revendication 2, caractérisée en ce que le sommet de dent est diminué en forme de chanfrein (16) sur toute la largeur de la dent.

4. Machine à engrenage interne suivant l'une ou l'autre des revendications 2 et 3, caractérisée en ce que le sommet de dent est diminué en forme de gorge (17) sur toute la largeur de la dent.

5. Machine à engrenage interne suivant l'une ou l'autre des revendications 3 et 4, caractérisée en ce que le chanfrein (16) s'étend sur une partie, partant de la surface périphérique (15) de la dent, de la hauteur du bord, du côté du sommet de dent, du perçage (8, 8') et en ce qu'il se raccorde là à la gorge (17).

6. Machine à engrenage interne suivant l'une quelconque des revendications 1 à 5, caractérisée en ce que la section transversale du perçage (8') est délimitée de façon rectiligne au moins sur son côté qui pénêtre dans le flanc de dent (14) et en ce que le côté droit s'étend parallèlement à la ligne des flancs.

7. Machine à engrenage interne suivant l'une quelconque des revendications 3 à 6, caractérisée en ce que le bord rectiligne (18), du côté du sommet de la dent, du perçage (8') est à fleur de l'arête du chanfrein (16) ou de la gorge (17).

8. Machine à engrenage interne suivant l'une quelconque des revendications 1 à 7, caractérisée en ce que la couronne (1') est constituée de deux parties indépendantes dont le plan de séparation est situé dans la zone des perçages (8').

9. Machine à engrenage interne suivant l'une quelconque des revendications 1 à 8, caractérisée en ce que l'axe des perçages (8, 8') s'étend de façon inclinée suivant un angle aigu par rapport au rayon correspondant de la couronne (1).
